# EUROPÄISCHE PATENTANMELDUNG

(11) **EP 0 630 668 A2**
(43) Veröffentlichungstag der Anmeldung: **28.12.1994**
(21) Anmeldenummer: 94109652.1
(22) Anmeldetag: 22.06.1994
(51) Int. Cl.: A63H 3/02, A63H 3/36, A63H 33/22

(54) **Malmaterial**

(30) Priorität: 24.06.1993 DE 9309683 U
(71) Anmelder: F.X. SCHMID VEREINIGTE MÜNCHENER SPIELKARTENFABRIKEN GMBH & CO. KG, D-83204 Prien/Chiemsee (DE)
(72) Erfinder: Breslow, Jeffrey c/o Breslow Morrison Terzian &, Chicago Illinois 60610 (US)
(74) Vertreter: Grünecker, Kinkeldey, Stockmair & Schwanhäusser Anwaltssozietät

(57) **Zusammenfassung**

Es wird ein Malmaterial (1) für Kinder beschrieben, das sowohl zum Bemalen als auch zum nachfolgenden Spielen geeignet ist. Das Malmaterial ist als dreidimensionale Spielfigur (1) mit einer zumindest teilweise bemal- oder beschreibbaren Außenhülle (2) und einer elastisch nachgiebigen Füllung ausgebildet.

## Beschreibung

Die Erfindung bezieht sich auf ein Malmaterial für Kinder.

Materialien für Kinder sind gegenwärtig in Form von mit ausmalbaren Musterkonturen versehenen Malblocks oder Malheften bzw. als glatte Zeichenblocks oder glattes Zeichenmaterial im Handel. Mit diesem flächigen Malmaterial sind jedoch nur zweidimensionale Bilder herstellbar, mit denen nicht weiter gespielt werden kann.

Der Erfindung liegt demgegenüber die Aufgabe zugrunde, ein Malmaterial bereitzustellen, das sowohl zum Bemalen als auch zum nachfolgenden Spielen geeignet ist.

Die Aufgabe wird durch die kennzeichnenden Merkmale des Anspruchs 1 gelöst.

Durch die erfindungsgemäße Ausgestaltung wird einerseits die Spielfreude beim Malen erhöht, da das Kind die Spielfigur zum Bemalen in die Hand nehmen und nach allen Seiten drehen und wenden kann. Es kann Muster über die Vorder- und Rückseite bzw. Oberseite und Unterseite fortlaufend malen, was bei flächigen Malmaterialien nicht möglich ist. Andererseits erhält das Kind durch das Bemalen eine Spielfigur, mit der in gleicher Weise wie mit herkömmlichen Plüschtieren oder Puppen gespielt werden kann, die jedoch einzig und unverwechselbar in ihrer Art ist. Auf diese Weise wird mit dem erfindungsgemäßen Malmaterial die Kreativität des Kindes stark angeregt.

Das in Anspruch 2 angegebene Material eignet sich besonders gut für die Außenhülle der erfindungsgemäßen Spielfigur, da es einerseits sehr gut beschriftbar bzw. bemalbar ist, andererseits jedoch eine genügende mechanische Festigkeit aufweist, um den Beanspruchungen beim Spielen mit der neuerungsgemäßen Spielfigur zu widerstehen.

Insbesondere für kleinere Kinder können auf der Außenhülle Musterkonturen gemäß Anspruch 3 zum Ausmalen vorgedruckt sein.

Ein Ausführungsbeispiel der Erfindung wird nachfolgend anhand der einzigen Zeichnung, die eine perspektivische Ansicht eines als Malmaterial ausgebildeten Elefanten zeigt, näher erläutert.

Die Zeichnung zeigt eine als Elefant ausgebildete dreidimensionale Spielfigur 1, die einer Außenhülle 2 und eine in der Zeichnung nicht dargestellte Füllung aufweist. Die Füllung besteht aus jedem zum Füllen von Plüschtieren oder Weichpuppen geeigneten, weichen und elastisch nachgiebigem Material, wie beispielsweise Watte aus Natur- oder Kunststoffasern, Schaumstofflocken oder dergleichen. Die Außenhülle 2 der neuerungsgemäßen Spielfigur 1 besteht aus einem bedruck-, bemal- und/oder beschreibbaren Material, d.h. einem Material, das einerseits ausreichend saugfähig ist, um flüssige Farbe aus Faserstiften oder Tuschkästen aufzunehmen, andererseits jedoch verhindert, daß diese verläuft, das gegebenenfalls auch eine gewisse Rauhheit zeigt, um Farbe von Buntstiften mit fester Mine abzureiben und festzuhalten, und das ausreichend glatt ist, um ein zügiges und konturengenaues Malen auch kleinerer Muster oder kleinerer Beschriftungen zu erlauben. Darüber hinaus sollte das Material nähbar sein. Für die Außenhülle 2 besonders geeignet ist ein flexibles, reißfestes, papierähnliches und gegebenenfalls beschichtetes, spinngebundenes Kunststoffaservlies, das unter dem Markenzeichen Tyvec® erhältlich ist. Dieses Material ist darüber hinaus waschbar, naßfest, staubdicht und bildet eine gute Bakterienbarriere.

Die Außenhülle 2 ist im gesamten Bereich oder nur an einigen Stellen mit vorgesehenen Musterkonturen 3 versehen, die vom Kind bunt ausgemalt werden können.

In Abwandlung der beschriebenen und gezeichneten Ausführungsbeispiele kann die Außenhülle auch völlig unbedruckt sein, so daß das Kind völlig frei in der Auswahl bestimmter Muster ist. Es ist weiterhin möglich, die Außenhülle nur zum Teil aus einem beschreib- oder bemalbaren Material zu fertigen. Schließlich kann das Malmaterial in jeder geeigneten Form, zum Beispiel als Tierfiguren unterschiedlichster Art oder als Puppen oder dergleichen ausgebildet sein. Auch für die Außenhülle können andere geeignete Materialien, sofern sie die o.g. Kriterien erfüllen, verwendet werden.

## Patentansprüche

1. Malmaterial für Kinder, **gekennzeichnet durch** seine Ausbildung als dreidimensionale Spielfigur (1) mit einer zumindest teilweise bemal- oder beschreibbaren Außenhülle (2) und einer elastisch nachgiebigen Füllung.

2. Malmaterial nach Anspruch 1, **dadurch gekennzeichnet**, daß die Außenhülle (2) aus einem flexiblen, reißfesten Kunststoffaservlies besteht.

3. Malmaterial nach Anspruch 1 oder 2, **dadurch gekennzeichnet**, daß die Außenhülle (2) vorgegebene Musterkonturen (3) zum Ausmalen aufweist.
